# DEMANDE DE BREVET EUROPEEN

(11) **EP 4 750 084 A1**
(43) Date de publication de la demande: **27.05.2026**
(21) Numéro de dépôt: 25217100.4
(22) Date de dépôt: 19.11.2025
(51) Int. Cl.: H04R 7/20, H04R 9/06, H04R 31/00, H04R 7/12

(54) **HAUT-PARLEUR ADAPTÉ POUR ATTÉNUER UN MODE ACOUSTIQUE DANS UNE CAVITÉ RADIALEMENT EXTÉRIEURE PAR RAPPORT À L ÉQUIPAGE MOBILE**

(30) Priorité: 20.11.2024 FR 2412708
(71) Demandeur: Devialet, 75001 Paris (FR)
(72) Inventeur: DAVEAU, Gaël, 37700 LA VILLE AUX DAMES (FR); LEPICARD, Matthieu, 76500 ELBEUF (FR)
(74) Mandataire: Lavoix

(57) **Abrégé**

Haut-parleur définissant un axe central et comprenant :
- un équipage mobile comprenant une membrane (34) pour émettre des ondes sonores,
- un système de suspension (36),
- une pièce de fermeture (22) entourant la membrane autour de l'axe central.

L'équipage mobile, le système de suspension et la pièce de fermeture appartiennent à un ensemble (40) délimitant une cavité principale (26) s'étendant autour de l'axe central, radialement extérieure par rapport à l'équipage mobile, et s'étendant axialement au moins en avant du système de suspension, la membrane et un bord (38) de la pièce de fermeture définissant un passage (62) vers un volume d'air (48) extérieur.

L'ensemble définit une pluralité de fentes (28) réparties autour de l'axe central, et formant respectivement des conduits (66) permettant un écoulement d'air (F) entre la cavité principale et une ou plusieurs cavité(s) secondaire(s) (24) délimitée(s) par une enceinte acoustique intégrant le haut-parleur.

## Description

### DOMAINE

La présente invention concerne un haut-parleur, notamment destiné à émettre dans le médium, le haut-parleur définissant un axe central et comprenant :
- un châssis,
- un équipage mobile,
- un système de suspension reliant mécaniquement l'équipage mobile au châssis, et
- une pièce de fermeture entourant la membrane autour de l'axe central,
l'équipage mobile, le système de suspension et la pièce de fermeture appartenant à un ensemble du haut-parleur délimitant une cavité radialement extérieure par rapport à l'équipage mobile et s'étendant axialement au moins en avant du système de suspension, la membrane et le bord de la pièce de fermeture définissant un passage de la cavité vers un volume d'air extérieur au haut-parleur.

L'invention concerne également une enceinte acoustique comprenant au moins un tel haut-parleur.

### ART ANTERIEUR

La pièce de fermeture a un rôle structurel et esthétique, notamment lorsque cette pièce est en continuité de forme avec une partie apparente de la membrane. Toutefois, cette pièce de fermeture crée une cavité entre elle-même et le système de suspension.

Malheureusement, une résonance peut apparaître dans le passage entre la cavité ainsi créée et l'extérieur, ce qui génère un défaut acoustique susceptible de nuire à la qualité de l'enceinte acoustique.

Une solution possible en théorie est de placer une mousse absorbante au fond de la cavité. Toutefois, la cavité est de dimensions assez réduites, avec un volume de par exemple quelques cm³, ce qui rend difficile le recours à une mousse. Des modélisations ont également montré que cette solution n'est pas très performante acoustiquement. En outre, la mousse risquerait d'entrer en contact avec l'équipage mobile et de perturber ses mouvements.

Une autre solution serait de barrer le passage de la cavité vers l'extérieur par un tissu amortissant. Toutefois, ce tissu perturberait les déplacements de l'équipage mobile et serait constamment et fortement sollicité par ces déplacements, ce qui rend la solution difficile. En outre, des modélisations ont montré que cette solution ne serait pas très performante non plus du point de vue acoustique.

Une autre solution connue est de créer dans l'enceinte acoustique une cavité de grandes dimensions physiquement distincte du haut-parleur et donc de la cavité où a lieu le défaut. Une résonance de type Helmholtz se forme dans la grande cavité et les ondes créées interfèrent avec la résonance problématique pour, en principe, l'atténuer. Toutefois, cette solution nuit à la compacité de l'enceinte acoustique. En outre, il faut un accord fréquentiel assez précis entre les deux résonances. Cet accord requiert un ajustement précis et répétable des dimensions de chacune des cavités, ce qui peut occasionner un problème de répétabilité du fait de la variabilité dimensionnelle des pièces, en particulier dans une enceinte acoustique compacte.

Un but de l'invention est de fournir un haut-parleur palliant tout ou partie des inconvénients ci-dessus et présentant une qualité acoustique améliorée, à coût compétitif.

### RESUME DE L'INVENTION

A cet effet, l'invention a pour objet un haut-parleur selon la revendication 1.

Suivant d'autres aspects avantageux de l'invention, le haut-parleur comprend l'une ou plusieurs des caractéristiques correspondant aux revendications 2 à 8, prise(s) isolément ou suivant toutes les combinaisons techniquement possibles.

L'invention a aussi pour objet une enceinte acoustique selon la revendication 9, ou avantageusement la revendication 10.

Selon un mode de réalisation particulier de l'enceinte acoustique, la cavité principale définit un volume principal, la ou les cavité(s) secondaire(s), considérées ensemble, présentant un volume total compris entre 10% et 30% du volume principal.

### BREVE DESCRIPTION DES DESSINS

L'invention apparaîtra plus clairement à la lecture de la description qui va suivre, donnée uniquement à titre d'exemple non limitatif, et faite en référence aux dessins annexés, dans lesquels :
- la figure 1 est une vue schématique, de face, d'une enceinte acoustique selon l'invention,
- la figure 2 est une vue schématique d'une partie de l'enceinte acoustique représentée sur la figure 1, en coupe selon un plan radial par rapport à un axe central d'un haut-parleur d'aigu et d'un haut-parleur de médium de l'enceinte acoustique, le plan de coupe passant par une des fentes débouchant dans une cavité principale du haut-parleur de médium,
- la figure 3 est une vue schématique, en coupe selon le même plan et en perspective, montrant une membrane, un châssis et la cavité principale du haut-parleur de médium représenté sur les figures 1 et 2, et montrant une cavité secondaire de l'enceinte acoustique communiquant avec la cavité principale notamment par la fente représentée sur la figure 2, des éléments internes des haut-parleurs n'étant pas représentés de manière à mieux montrer la forme du châssis et de la membrane,
- la figure 4 est une vue analogue à celle de la figure 2, mais centrée sur la cavité principale et la cavité secondaire représentées sur les figures 2 et 3, et
- la figure 5 est une vue en perspective d'une partie d'un l'ensemble délimitant la cavité principale représentée sur les figures 2 à 4, cette partie délimitant partiellement les fentes dont l'une est visible sur les figures 2 à 4.

### DESCRIPTION DETAILLEE

### Enceinte acoustique

En référence à la figure 1, on décrit une enceinte acoustique 10 selon l'invention.

L'enceinte acoustique 10 comprend un haut-parleur 12 selon l'invention, par exemple destiné à émettre dans le médium. Dans l'exemple, l'enceinte acoustique 10 comprend aussi un haut-parleur 14 destiné à émettre dans l'aigu, ou *tweeter* an anglais, et avantageusement deux haut-parleurs 16, 18 de grave, ou *woofers* en anglais, par exemple disposés dos-à-dos l'un par rapport à l'autre.

Dans l'exemple, l'enceinte acoustique 10 comprend aussi une enveloppe 20, avantageusement composée d'une pluralité d'éléments qui s'étendent entre les haut-parleurs 12, 16, 18. Parmi ces éléments, une pièce de fermeture 22, qui sera décrite plus bas, a été considérée pour des raisons de clarté comme faisant partie du haut-parleur 12, mais peut être considéré également comme une pièce de l'enveloppe 20.

Comme visible sur les figures 2 à 4, l'enceinte acoustique 10 définit dans l'exemple une cavité secondaire 24, un écoulement d'air F étant destiné à se produire entre une cavité principale 26 du haut-parleur 12 et la cavité secondaire 24 via une pluralité de fentes 28.

Selon une variante non représentée, l'enceinte acoustique 10 définit plusieurs cavités secondaires (non représentées, mais pouvant se déduire de la cavité secondaire 24 en présence d'éléments la séparant un plusieurs cavités), l'écoulement d'air F s'établissant entre cavité principale 26 et les cavités secondaires via les fentes 28.

Le haut-parleur 12 de médium entoure et est par exemple coaxial avec le haut-parleur 14 d'aigu, autour d'un axe central X défini par le haut-parleur 12.

Dans l'exemple, les deux haut-parleurs 16, 18 de grave sont dos-à-dos et coaxiaux selon un axe Y orthogonal à l'axe central X.

Par « destiné à émettre dans l'aigu », on entend par exemple que le haut-parleur 14 est adapté pour reproduire les fréquences sonores élevées, soit les sons aigus. Généralement, les fréquences reproduites sont supérieures à 2 000 Hz et peuvent s'étendre jusqu'aux ultrasons, par exemple au moins entre 2000 Hz et 20 kHz, voire jusqu'à 40 kHz.

Par « destiné à émettre dans le médium », on entend par exemple que le haut-parleur 12 est adapté à la restitution des sons situés dans la zone moyenne des fréquences audibles, c'est-à-dire entre les graves et les aigus, généralement dans une plage de fréquences comprise entre 200 Hz et 5,0 kHz.

Par « haut-parleur de grave », on entend par exemple que les haut-parleurs 16, 18 sont adaptés à la restitution des sons graves, c'est-à-dire dans la zone basse des fréquences audibles, généralement dans une plage de fréquences comprise entre 20 Hz et quelques centaines de Hz, par exemple 300 Hz.

Les haut-parleurs 14, 16, 18 sont connus en eux-mêmes et ne seront pas décrits. Seul le haut-parleur 12 sera décrit en détail ci-après.

### Haut-parleur

Le haut-parleur 12 comprend un châssis 30, et un équipage mobile 32 comprenant une membrane 34 adaptée pour émettre des ondes sonores, la membrane étant prévue pour vibrer par rapport au châssis 30 selon l'axe central X et définissant, par rapport au châssis, un côté avant du haut-parleur selon l'axe central X.

Le haut-parleur 12 comprend un système de suspension 36 reliant mécaniquement l'équipage mobile 32 au châssis 30.

Le haut-parleur 12 comprend la pièce de fermeture 22 mentionnée plus haut, cette pièce de fermeture entourant la membrane 34 autour de l'axe central X et comportant un bord 38 situé en vis-à-vis de la membrane 34 radialement par rapport à l'axe central X.

L'équipage mobile 32, le système de suspension 36 et la pièce de fermeture 22 appartiennent à un ensemble 40 (figure 4) du haut-parleur 12 délimitant la cavité principale 26.

La membrane 34 comprend avantageusement une partie principale 42, et une partie d'attache 44 s'étendant axialement vers l'arrière à partir de la partie principale et sur laquelle le système de suspension 36 est fixé. La membrane 34 est avantageusement rigide, avec un module d'Young par exemple supérieur à 50 GPa. La membrane 34 est avantageusement constituée d'un métal à au moins 80% en masse.

La partie principale 42 est par exemple sphérique, et avantageusement en continuité de forme avec une surface externe 46 la pièce de fermeture 22 tournée vers un volume d'air 48 extérieur à l'enceinte acoustique 10.

Le système de suspension 36 comprend un joint de suspension 50, avantageusement en matériau élastomère.

Le joint de suspension 50 présente avantageusement, en coupe selon un plan radial P, avantageusement une forme en « Ω », la partie ventrue du « Ω » étant par exemple tournée vers l'arrière.

Le joint de suspension 50 comprend une extrémité radialement intérieure 52 fixée sur la partie d'attache 44 de la membrane 34, une extrémité radialement extérieure 54 fixée sur un bord 56 du châssis 30, et une portion médiane 58 reliant les extrémités 52, 54 et formant la partie ventrue du « Ω ».

Selon une variante non représentée, le système de suspension 36 n'est pas fixé sur la membrane 34, mais sur une autre partie de l'équipage mobile 32, par exemple un porte-bobine 60.

### Cavités et fentes

La cavité principale 26 s'étend autour de l'axe central X. La cavité principale 26 est radialement extérieure par rapport à l'équipage mobile 32 et s'étend axialement au moins en avant du système de suspension 36. Dans l'exemple, la cavité principale est même radialement extérieure par rapport à la membrane.

La cavité principale 26 a avantageusement un volume compris entre 10 et 15 cm³, par exemple d'environ 12 cm³.

La membrane 34 et le bord 38 de la pièce de fermeture 22 définissent un passage 62 de la cavité principale 26 vers le volume d'air 48 extérieur au haut-parleur 12.

Dans l'exemple, l'ensemble 40 est constitué par la membrane 34, le système de suspension 36 et la pièce de fermeture 22. Dit autrement, dans l'exemple, la membrane 34, le système de suspension 36 et la pièce de fermeture 22 délimitent la cavité principale 26.

Toutefois, selon d'autres modes de réalisation (non représentés), la cavité principale 26 pourrait être délimitée par d'autres éléments, par exemple un porte-bobine fixé sur la membrane 34, notamment si le système de suspension 36 était fixé sur ce porte-bobine.

L'ensemble 40 définit la pluralité de fentes 28, qui sont réparties angulairement autour de l'axe central X, de préférence régulièrement.

L'ensemble 40 définit des surfaces 64 délimitant au moins en partie les fentes 28, lesdites surfaces présentant une rugosité (paramètre Ra) supérieure à 1,0 µm selon la norme ISO 04287 de 1997, selon laquelle la rugosité Ra est calculée par une moyenne arithmétique.

Le passage 62 et les fentes 28 sont avantageusement les seules entrées-sorties de la cavité principale 26.

Les fentes 28 débouchent dans la cavité principale 26 et forment respectivement des conduits 66 adaptés pour permettre, collectivement, l'écoulement d'air F entre la cavité principale 26 et la cavité secondaire 24.

Chacune des fentes 28 s'étend avantageusement dans une direction D1 orthogonale à l'axe central X.

Le nombre de fentes 28 est par exemple d'au moins dix, de préférence d'au moins quinze.

Chacune des fentes 28 présente :
- une longueur L1 comprise entre 5,0 mm et 15 mm dans une première direction D1 orthogonale à l'axe central X, par exemple 10 mm,
- une largeur L2 comprise entre 2,0 mm et 3,0 mm dans une deuxième direction D2 perpendiculaire à la première direction D1, par exemple 2,5 mm.

Dans l'exemple, les fentes 28 sont partiellement définies par une partie 68 de l'ensemble 40 s'étendant axialement entre la pièce de fermeture 22 et le bord 56 du châssis 30.

Selon une variante non représentée, les fentes 28 sont par exemple définies par la pièce de fermeture 22.

Chacun des conduits 66 a par exemple une composante radiale, et est de préférence orienté radialement.

La partie 68 de l'ensemble 40 forme avantageusement un anneau 70 autour de l'axe central X, l'anneau formant une pluralité de plots 74 et d'encoches 76.

La partie 68 comprend avantageusement un matériau élastomère lui assurant une certaine rugosité, et est de préférence venue de matière avec le système de suspension 36. Dit autrement, le système de suspension 36 et la partie 68 délimitant partiellement les fentes 28 sont une seule et même pièce.

Les plots 74 alternent avec les encoches 76 autour de l'axe central X et se situent par exemple contre la pièce de fermeture 22. Dit autrement, les fentes 28 sont formées par la partie 68 et la pièce de fermeture 22.

En variante ou en complément, tous les plots 74 ou une partie des plots 74 se situent contre le bord 56 du châssis 30. Dit autrement, au moins certaines des fentes 28 sont formées par la partie 68 et le bord 56 du châssis.

La cavité secondaire 24 s'étend à partir d'orifices 78 définis par les conduits 66.

Dans l'exemple, la cavité secondaire 24 est située axialement sous la pièce de fermeture 22. La cavité secondaire 24 est par exemple délimitée par la pièce de fermeture 22 et par un ou plusieurs éléments internes 80 de l'enceinte acoustique 10, et avantageusement par une partie du châssis 30.

La cavité secondaire 24 présente avantageusement un volume total compris entre 10% et 30% du volume de la cavité principale 26, par exemple égal à environ 20% du volume de la cavité principale. Ce volume total est avantageusement compris entre 1,5 et 3,0 cm³ et est par exemple d'environ 2,5 cm³.

La cavité secondaire24 est par exemple fermée, au sens où ses seules entrées-sorties sont les orifices 78 définis par les conduits 66.

### Fonctionnement

Les fentes 28 permettent l'écoulement d'air F entre la cavité principale 26 et la cavité secondaire 24.

L'écoulement d'air F est avantageusement « pulsé », ou alterné (dans un sens puis dans l'autre), c'est-à-dire qu'il se produit alternativement vers la cavité principale 26 et vers la cavité secondaire 24 dans les conduits 66. L'écoulement d'air F (en fait la vitesse de l'air en un point donné de l'écoulement) est par exemple sinusoïdal.

Lors de cet écoulement, l'énergie cinétique des ondes acoustiques est dissipée par frottement visqueux sur les surfaces (parois) délimitant les fentes 28, notamment les surfaces 64.

Ce mécanisme permet une dissipation conséquente de l'énergie du mode de résonance dans la cavité principale 26, ce qui permet d'en atténuer les conséquences préjudiciables sur la qualité de l'enceinte acoustique 10.

Cette solution se distingue de solutions connues notamment en ce que la cavité secondaire 24 n'est pas une cavité fluidiquement distincte utilisée pour générer une résonance de Helmholtz qui interfèrerait avec la résonance de la cavité principale 26. Au contraire, la cavité secondaire 24 communique fluidiquement avec la cavité principale 26 via les fentes 28 pour permettre l'écoulement d'air F créant une dissipation d'énergie au niveau des fentes qui réduit fortement l'intensité de la résonance dans la cavité principale.

### Avantages

Grâce aux caractéristiques ci-dessus, le haut-parleur 12 présente une qualité acoustique améliorée, et reste d'un coût compétitif.

En effet, les fentes 28 permettent de réduire très significativement la résonance dans la cavité principale 26 de manière simple, sans nécessité de recourir à des mousses absorbantes ou du tissu absorbant. Ceci est particulièrement vrai en présence du haut-parleur 14 qui émet par exemple dans l'aigu, à des fréquences susceptibles d'activer la résonance dans la cavité principale 26 du haut-parleur 12, qui émet par exemple dans le médium.

La cavité secondaire 24 peut rester d'un volume modeste comparé à la cavité principale 26, ce qui préserve la compacité de l'enceinte acoustique 10.

En outre, aucun accord fréquentiel précis n'est requis entre les cavités 24, 26, ce qui évite des problèmes de répétabilité.

## Revendications

1. Haut-parleur (12), notamment destiné à émettre dans le médium, le haut-parleur (12) définissant un axe central (X) et comprenant :
- un châssis (30),
- un équipage mobile (32) comprenant une membrane (34) adaptée pour émettre des ondes sonores, la membrane (34) étant prévue pour vibrer par rapport au châssis (30) selon l'axe central (X) et définissant, par rapport au châssis (30), un côté avant du haut-parleur (12) selon l'axe central (X),
- un système de suspension (36) reliant mécaniquement l'équipage mobile (32) au châssis (30), et
- une pièce de fermeture (22) entourant la membrane (34) autour de l'axe central (X) et comportant un bord (38) situé en vis-à-vis de la membrane (34) radialement par rapport à l'axe central (X),
l'équipage mobile (32), le système de suspension (36) et la pièce de fermeture (22) appartenant à un ensemble (40) du haut-parleur (12) délimitant une cavité principale (26) s'étendant autour de l'axe central (X), la cavité principale (26) étant radialement extérieure par rapport à l'équipage mobile (32) et s'étendant axialement au moins en avant du système de suspension (36), la membrane (34) et le bord (38) de la pièce de fermeture (22) définissant un passage (62) de la cavité principale (26) vers un volume d'air (48) extérieur au haut-parleur (12),
**caractérisé en ce que** ledit ensemble (40) définit une pluralité de fentes (28) réparties autour de l'axe central (X), de préférence régulièrement, les fentes (28) débouchant dans la cavité principale (26) et formant respectivement des conduits (66) adaptés pour permettre, collectivement, un écoulement d'air (F) destiné à s'établir entre la cavité principale (26) et une ou plusieurs cavité(s) secondaire(s) (24) délimitée(s) par une enceinte acoustique (10) intégrant le haut-parleur (12).

2. Haut-parleur (12) selon la revendication 1, dans lequel ledit ensemble (40) définit des surfaces (64) délimitant au moins en partie les fentes (28), lesdites surfaces (64) présentant une rugosité supérieure à 1,0 µm.

3. Haut-parleur (12) selon la revendication 1 ou 2, dans lequel chacune des fentes (28) s'étend dans une direction (D1) orthogonale à l'axe central (X),

4. Haut-parleur (12) selon l'une quelconque des revendications 1 à 3, dans lequel chacun des conduits (66) a une composante radiale, et est de préférence orienté radialement.

5. Haut-parleur (12) selon l'une quelconque des revendications 1 à 4, dans lequel ladite pluralité de fentes (28) comprend au moins dix fentes, chacune des fentes (28) présentant :
- une longueur (L1) comprise entre 5,0 mm et 15 mm dans une première direction (D1) orthogonale à l'axe central (X) ; et/ou
- une largeur (L2) comprise entre 2,0 mm et 3,0 mm dans une deuxième direction (D2) perpendiculaire à la première direction (D1).

6. Haut-parleur (12) selon l'une quelconque des revendications 1 à 5, dans lequel les fentes (28) sont au moins partiellement définies par une partie (68) de l'ensemble (40) s'étendant axialement entre la pièce de fermeture (22) et un bord (56) du châssis (30).

7. Haut-parleur (12) selon la revendication 6, dans lequel ladite partie (68) de l'ensemble (40) forme un anneau (70) autour de l'axe central (X), l'anneau (70) formant une pluralité de plots (74) et d'encoches (76), les plots (74) alternant avec les encoches (76) autour de l'axe central (X) et se situant contre la pièce de fermeture (22) et/ou le bord (56) du châssis (30).

8. Haut-parleur (12) selon la revendication 6 ou 7, dans lequel la partie (68) comprend un matériau élastomère et est de préférence venue de matière avec le système de suspension (36).

9. Enceinte acoustique (10) comprenant au moins un haut-parleur (12) l'une quelconque des revendications 1 à 8, l'enceinte acoustique (10) définissant au moins en partie une ou plusieurs cavité(s) secondaire(s) (24) s'étendant à partir d'orifices (78) définis par les conduits (66), les conduits (66) étant adaptés pour permettre, collectivement, ledit écoulement d'air (F) entre la cavité principale (26) et la ou les cavité(s) secondaire(s) (24).

10. Enceinte acoustique (10) selon la revendication 9, dans lequel la cavité principale (26) définit un volume principal, la ou les cavité(s) secondaire(s) (24), considérées ensemble, présentant un volume total compris entre 10% et 30% du volume principal.
